# EUROPÄISCHE PATENTSCHRIFT

(11) **EP 0 067 186 B1**
(45) Veröffentlichungstag und Bekanntmachung des Hinweises auf die Patenterteilung: **16.05.1984**
(21) Anmeldenummer: 82900091.8
(22) Anmeldetag: 12.12.1981
(51) Int. Cl.: F23Q 9/14, F23N 1/00

(54) **ZÜND- UND ÜBERWACHUNGSEINRICHTUNG FÜR EINE BRENNSTOFFBEHEIZTE WÄRMEQUELLE**
IGNITION AND SURVEYANCE DEVICE FOR A HEAT SOURCE WITH FUEL HEATING
DISPOSITIF D'ALLUMAGE ET DE SURVEILLANCE POUR UNE SOURCE DE CHALEUR A CHAUFFAGE PAR COMBUSTIBLE

(30) Priorität: 16.12.1980 DE 8033446 U
(43) Veröffentlichungstag der Anmeldung: 22.12.1982
(73) Patentinhaber: Joh. Vaillant GmbH u. Co., 42810 Remscheid (DE); VAILLANT S.A.R.L, 94537 Rungis Cedex (FR); VAILLANT Ges.m.b.H, 1233 Wien (AT); Vaillant Ltd., Hounslow, Middx. TW5 9QB (GB); SCHONEWELLE B.V., 1099 BX Amsterdam (NL); Vaillant GmbH, 8953 Dietikon 1 (CH)
(72) Erfinder: ORTLINGHAUS, Ulrich, D-5630 Remscheid (DE)
(86) Internationale Anmeldenummer: DE8100224
(87) Internationale Veröffentlichungsnummer: WO8202083

## Beschreibung

Die vorliegende Erfindung bezieht sich auf eine Zünd- und Überwachungseinrichtung gemäß dem Oberbegriff des Hauptanspruchs.

Es sind Zünd- und Überwachungseinrichtungen als reine thermoelektrische Zündsicherungen bekanntgeworden sowohl für mit als auch ohne Netzspannung arbeitende brennstoffbeheizte Wärmequellen, insbesondere gasbeheizte Wasserheizer (siehe z. B. FR-A-2 125 856 und DE-A-1 551 966). Hierbei wird davon ausgegangen, daß unabhängig von der Unterstützung mit Netzspannung die Zündflamme des Zündbrenners regelmäßig in den Ruhepausen des Hauptbrenners brennt.

Der vorliegenden Erfindung liegt mithin die Aufgabe zugrunde, eine Zünd- und Überwachungseinrichtung mit Unterstützung durch eine Speisespannungsquelle zu schaffen, die auch manuell unabhängig von dem Betrieb der Speisespannungsquelle einsetzbar ist.

Die Lösung dieser Aufgabe gelingt mit den kennzeichnenden Merkmalen der nebengeordneten Ansprüche.

Der hiermit erreichbare technische Fortschritt liegt darin, daß der Benutzer die Wärmequelle auch bei Ausfall der Netzspannung benutzen kann, während eine Beeinträchtigung der Benutzbarkeit bei vorhandener Speisespannungsquelle nicht vorhanden ist.

Weitere Ausgestaltungen und besonders vorteilhafte Weiterbildungen der Erfindung sind Gegenstand der Unteransprüche sowie der nachfolgenden Beschreibung, die anhand der Zeichnungen Ausführungsbeispiele der Erfindung näher erläutert. Es zeigt
Fig. 1 eine schematische Darstellung einer erfindungsgemäßen Zünd- und Überwachungseinrichtung, und
Fig. 2 eine Variante der Erfindung.

In beiden Figuren bedeuten gleiche Bezugszeichen jeweils die gleichen Einzelheiten.

Eine nicht weiter dargestellte brennstoffbeheizte Wärmequelle, sei es ein gas- oder ölbeheizter Kessel, Umlaufwasserheizer oder Durchlaufwasserheizer, weist einen Hauptbrenner 1 auf, der von einem Hauptbrennstoffventil 2 beherrscht ist, dessen Betätigungsstange 3 von einem Verbraucher der Wärmequelle gesteuerten Wärmebedarfsschalter 4 betätigt ist. Der Wärmebedarfsschalter kann entweder ein Raumthermostat sein, also das Stellglied eines Raumtemperaturfühlers, oder ein Wasserschalter, der bei einem Durchlauferhitzer nach Zapfbeginn beziehungsweise bei einem Umlaufwasserheizer nach dem Ansprechen einer Pumpe vom durchfließenden Wasser beaufschlagt ist. Eine Verlängerung der Stange 3 führt zu einem Umschalter 5.

Das Hauptbrennstoffventil 2 liegt im Zuge einer Brennstoffleitung 6, die im Bereich des Eingangs 7 der Wärmequelle von einem Zündsicherungsventil 8 beherrscht ist und von der eine Zündbrennstoffleitung 9 abzweigt, die sich in eine Leitungsverzweigung 10 und 11 aufspaltet, die gemeinsam an einen Zündbrenner 12 angeschlossen sind. Im Zuge des Zündbrennstoffleitungszweiges 10 ist ein Magnetventil 13 vorgesehen, das von einer Magnetspule 14 betätigbar ist, die über eine Leitung 15 mit Spannung beaufschlagt werden kann. Das Magnetventil 13 ist bei Spannungslosigkeit der Erregungsspule 14 geschlossen. Im Zuge der Leitung 11 ist ein von einer Handhabe 16 betätigbares Handventil 17 vorgesehen, wobei dem Ventil oder der Handhabe ein Ruhekontakt 18 zugeordnet ist, der im Zuge einer Leitung 19 vorgesehen ist, die zum Pol R einer Netzspeisespannungsquelle mit dem anderen Pol Mp führt.

Sowohl dem Hauptbrenner 1 als auch dem Zündbrenner 12 ist ein Thermoelement 20 zugeordnet, das über Leitungen 21 und 22 mit einem Elektromagneten 23 der thermoelektrischen Zündsicherung verbunden ist. Die thermoelektrische Zündsicherung weist schließlich noch einen Anker 24 auf, der mit einer Betätigungsstange 25 verbunden ist, an der auch der Ventilkörper des Ventils 8 angelenkt ist. Mit der Stange 25 ist eine Handhabe 26 beziehungsweise ein Ruhekontakt 27 verbunden, der im Zuge der Leitung 19, und zwar in Serie, zu dem Ruhekontakt 18, vorgesehen ist. Das Zündsicherungsventil 8 steht wie üblich unter Vorspannung, so daß im Ruhezustand das Ventil 8 geschlossen ist. Das Zündventil 17 kann sowohl im Ruhezustand geöffnet als auch geschlossen sein.

Die Leitung 19 setzt sich hinter dem Kontakt 27 fort und führt zu dem Umschalter 5. Der Umschalter weist zwei Kontakte auf, von denen der eine im Ruhezustand mit einer Leitung 28 und im Arbeitszustand mit einer anderen Leitung 29 verbunden ist. An die Leitung 28 ist über eine Leitung 30 eine Erregerspule 31 eines mit zwei Umschaltkontakten versehenen Relais 32 sowie eine weitere Erregerspule 33 eines Relais 34 angeschlossen, wobei das letztere Relais einen Arbeitskontakt 35 aufweist, dessen Abfallzeit verzögert ist. Eine weitere Leitung 36 führt zu dem Arbeitskontakt des einen Umschalters des Relais 32. Der Fußpunkt des Arbeitskontaktes 35 ist über eine Leitung 37 mit dem Fußpunkt des Umschaltkontaktes 38 des Relais 32 verbunden. Im Ruhezustand des Relais 32, also bei nicht erregter Relaisspule 31, ist die Leitung 37 über den Arbeitskontakt 38 mit einer Leitung 39 verbunden, die zur Primärseite eines Zündtransformators 40 führt. Die Sekundärseite des Zündtransformators führt über eine Leitung 41 zu einer Zündelektrode 42, die dem Zündbrenner 12 zugeordnet ist. Von der Leitung 39 zweigt eine Leitung 43 ab, die mit dem Ruhekontakt 44 des Relais 32 verbunden ist, im Ruhezustand des Relais 32 ist die Leitung 43 mit einer Leitung 45 verbunden, die zu einem Thermosimulationsspannungsglied 46 führt. Vom Thermosimulationsglied 46 führen zwei Leitungen 47 und 48 zur Zündsicherung, die Leitung 47 ist mit der Leitung 22, die Leitung 48 mit der Leitung 21 verbunden.

Der andere Pol Mp der Speisespannungsquelle ist an Masse gelegt, demgemäß sind die Erregerspule 14 im Zündgasweg, das Thermospannungssimulationsglied 46, die Erregerspule 31 und 33 und der Zündtransformator gleichfalls einseitig an Masse gelegt.

Die eben beschriebene Schaltung weist folgende Funktion auf: Ausgehend von dem in der Schaltung dargestellten Ruhezustand, das heißt bei Stromlosigkeit, ist zwar der Ruhekontakt 18 geschlossen, der Arbeitskontakt 27 der Zündsicherung jedoch geöffnet. Damit ist die Speisespannungsquelle vom Umschalter 5 abgetrennt. Alle Relais sind stromlos. Das Hauptbrennstoffventil 2 und beide Zündgasventile sind geschlossen. Wird in diesem Zustand die Handhabe 16 betätigt, so öffnet zwar das Zündgasventil 17, dessen Öffnen bleibt aber wegen des Schließzustandes des Zündsicherungsventils 8 wirkungslos.

Auch ein Anfordern von Wärme durch Betätigen des Schalters 4 bewirkt zwar ein Öffnen des Hauptbrennstoffventils 2, nur ist auch dieses Öffnen wirkungslos, da das Zündsicherungsventil 8 nach wie vor geschlossen ist. Soll bei intakt arbeitender Speisespannungsquelle die Wärmequelle in Betrieb genommen werden, so wird die Handhabe 26 gedrückt, damit wird der Arbeitskontakt 27 geschlossen und das Zündsicherungsventil 8 geöffnet sowie der Anker 24 an den Elektromagneten 23 der Zündsicherung angelegt. Als Folge davon steht Gas oder Öl im Zuge der Brennstoffleitung 6 sowohl am Hauptventil 2 als auch an den parallelliegenden Zündbrennstoffventilen 13 und 17 an. Gleichfalls steht Speisespannung an der Leitung 19, und zwar über den Umschalter 5 auf der Leitung 28 an. Als Folge davon werden die Erregerspulen 31 und 33 beaufschlagt, so daß die entsprechenden Kontakte umschalten. Als Folge dieses Umschaltens steht die Speisespannung über die Leitung 36 und den Umschaltkontakt 44 auf der Leitung 45, so daß das Thermospannungssimulationsglied 46 gespeist ist. Die Folge davon ist eine Simulation von Thermospannung auf den Leitungen 47 und 48 beziehungsweise 21 und 22, so daß der Anker 24 vom Elektromagneten 23 angezogen wird. Auch ein Loslassen der Handhabe 26 bewirkt nunmehr, daß der Kontakt 27 geschlossen bleibt und das Zündsicherungsventil 8 geöffnet bleibt. Damit ist die Betriebsbereitschaftsstellung der Wärmequelle erreicht: Wird nämlich nunmehr über den Schalter 4 Wärme angefordert, so öffnet das Hauptbrennstoffventil 2, und gleichzeitig schaltet der Umschalter 5 um. Somit steht Speisespannung auf der Leitung 29 an, was zu einem Erregen der Magnetspule 14 und zu einem Öffnen des Zündbrennstoffventils 13 führt. Somit wird der Zündbrenner 12 mit Brennstoff beaufschlagt. Da die Leitung 28 nunmehr spannungslos ist, ist die Relaisspule 31 abgeschaltet, so daß der Umschaltkontakt 44 und der Arbeitskon. takt 38 unverzögert in die Ruhelage gehen, der Arbeitskontakt 35 unterliegt aber noch der Abfallverzögerung des Relais 34. Somit liegt über die Zeit der Abfallverzögerung Speisespannung über die Leitung 29, 37 und 39 am Zündtransformator 40, so daß der am Zündbrenner 12 austretende Brennstoff über die Zündelektrode 42 gezündet wird. Findet die Zündung statt, so wird das Thermoelement 20 beheizt und übernimmt die Speisung des Elektromagneten 23. Dessen Speisung endet nämlich nach Ende der Abfallverzögerung des Relais 34, da mit dem Zurückschalten des Kontakt 35 die Leitung 45 nicht mehr unter Speisespannung steht und somit das Thermostromsimulationsglied 46 nicht mehr mit Spannung versorgt wird. Gelingt die Zündung des Zündbrenners 12 nicht, so schließt das Zündsicherungsventil 8 mit Ablauf der Abfallverzögerung des Relais 34.

Aus dem Vorstehenden folgt, daß somit Hauptbrenner 1 und Zündbrenner 12 je nach Betriebszustand der Wärmequelle entweder gemeinsam brennen oder erlöschen. Ein Erlöschen des Wärmeanforderungssignals bewirkt ein Zurückschalten des Umschalters 5, womit die beiden Relaisspulen 31 und 33 wieder erregt werden, das Zündbrennstoffventil 14 schließt, die Stromlieferung des Thermoelements 20 nach Ablauf der Erkaltungszeit das Thermoelements unterbrochen wird und die Thermostromsimulation über die Kontakte 35 und 44 wieder übernommen wird.

Ein Ausfall der Speisespannung führt je nach dem Betriebszustand der Wärmequelle zu folgenden Ergebnissen:
Fällt die Speisespannung bei in Betrieb befindlicher Wärmequelle aus, so wirkt sich das in einem Erlöschen des Zündbrenners 12 aus, da das zugehörige Magnetventil 13 geschlossen wird. Der Hauptbrenner brennt weiter, die Überwachung der Wärmequelle findet über das Zündsicherungsventil 8 statt, das vom Hauptbrenner über das Thermoelement 20 mit Thermospannung versorgt wird. Bei Wiederkehr der Speisespannung wird das Zündgasmagnetventil 13 wieder geöffnet, und der Zündbrenner brennt. Fällt die Speisespannung jedoch aus im Betriebsbereitschaftszustand der Wärmequelle, so wird die Thermostromsimulation unterbrochen, da die beiden Relais 32 und 34 stromlos werden. Damit wird der Elektromagnet 23 nicht mehr mit Spannung versorgt, so daß das Zündsicherungsventil 8 schließt. Da die Wärmequelle ohnehin nicht in Betrieb war, wirkt sich das nicht weiter aus. Wird aber jetzt ein Wärmeanforderungssignal gegeben, geht die Wärmequelle nicht in Betrieb. Dies wird nach einiger Zeit der Verbraucher merken, entweder weil der Durchlauferhitzer auf Anforderung kein warmes Wasser liefert oder weil die Heizung eine eingestellte Vorlauftemperaturgrenze unterschreitet. In beiden Fällen kann durch Betätigen der Handhabe 16 der Zündbrenner mit Brennstoff versorgt werden, wenn zugleich die Handhabe 26 betätigt wird. Der am Zündbrenner 12 austretende Brennstoff kann entzündet werden, die Zündsicherungseinrichtung überwacht sich über die thermoelektrische Zündsicherung, da das Thermoelement beheizt wird. Erfolgt ein Wärmeanforderungssignal, so öffnet rein mechanisch das Hauptbrennstoffventil 2, Wärmequelle und Zündsicherungseinrichtung überwachen sich über die Thermoelektrik. Erlischt das Wärmeanforderungssignal, so schließt das Hauptventil 2, im Betriebsbereitschaftszustand erfolgt nach wie vor bei brennendem Zündbrenner die thermoelektrische Überwachung. Kehrt die Netzspannung wieder, so bleibt das für die Schaltung ohne Wirkung, da mit Betätigen der Handhabe 16 der Kontakt 18 geöffnet ist. Wird bei wiederkehrender Speisespannung der Kontakt 16 wieder geschlossen, das heißt das Ventil 17 gleichermaßen geschlossen, so findet bei fehlendem Wärmeanforderungssignal am Schalter 4 die Thermospannungssimulation wie beschrieben statt, da das Thermoelement trotz erlöschendem Zündbrenner 12 noch eine Erkaltungszeit aufweist, während der das Zündsicherungsventil 8 noch geschlossen bleibt. Ist aber mit dem Rücksetzen der Handhabe 16 gleichzeitig ein Wärmeanforderungssignal vorhanden, so öffnet sofort das Magnetventil 13, so daß der Zündbrenner, von einer sehr kurzfristigen Unterbrechungspause abgesehen, quasi in Betrieb bleibt. Der weiter brennende Zündbrenner 12 zündet wie beschrieben den Hauptbrenner 1.

Die Variante der Erfindung gemäß der Figur zwei besteht darin, daß die Verzweigung der Zündbrennstoffleitung 9 unterblieben ist, vielmehr arbeitet die Handhabe 16 direkt auf den Ventilkörper des Magnetventils 13. Ein Betätigen der Handhabe 16 bewirkt ein Verriegeln des Zündgasmagnetventils 13 in der Offenstellung, so daß sich die gleiche Funktion wie beim Ausführungsbeispiel gemäß Figur eins ergibt. Kostenmäßig liegt ein Vorteil vor, da die Leitungsverzweigung im Zündbrennstoffweg sowie das handbetätigte Ventil 17 erspart ist.

## Patentansprüche

1. Zünd- und Überwachungseinrichtung für eine brennstoffbeheizte Wärmequelle mit einer von Hand anlegbaren thermoelektrischen Zündsicherung, die ein von einem mit einem Zündbrennstoffventil (13, 14) gespeisten Zündbrenner (12) beheiztes Thermoelement (20) sowie ein im Wege zu einem Hauptbrenner (1) liegendes Hauptbrennstoffventil (2) aufweist und mit einer Speisespannungsquelle (R, Mp) von der ein Zündgenerator (40) sowie ein Thermostromsimulationsglied (46) abhängig geschaltet sind, dadurch gekennzeichnet, daß dem Zündbrennstoffventil (13,14) ein von Hand (16) betätigbares Zündbrennstoffventil (17) parallel geschaltet ist, das mit einem die Speisespannungsquelle (R, Mp) abtrennenden Kontakt (18) versehen ist.

2. Zünd- und Überwachungseinrichtung für eine brennstoffbeheizte Wärmequelle mit einer von Hand anlegbaren thermoelektrischen Zündsicherung, die ein von einem mit einem Zündbrennstoffventil (13, 14) gespeisten Zündbrenner (12) beheiztes Thermoelement (20) sowie ein im Wege zu einem Hauptbrenner (1) liegendes Hauptbrennstoffventil (2) aufweist und mit einer Speisespannungsquelle (R, Mp) von der ein Zündgenerator (40) sowie ein Thermostromsimulationsglied (46) abhängig geschaltet sind, dadurch gekennzeichnet, daß das Zündbrennstoffventil (13) eine Handhabe (16) aufweist, mit der das Ventil im geöffneten Zustand verriegelbar ist, und daß mit dem Ventil ein Kontakt (18) gekoppelt ist, der die Speisespannungsquelle (R, Mp) abtrennt.

3. Zünd- und Überwachungseinrichtung nach Anspruch 1 oder 2, dadurch gekennzeichnet, daß in Serie mit dem Kontakt (18) des Zündbrennstoffventils (13) ein Arbeitskontakt (27) einer thermoelektrischen Zündsicherung (23, 24) und ein Umschalter (5) liegen, der von einem wärmeanfordernden Verbraucher (4) betätigt ist.

4. Zünd- und Überwachungseinrichtung nach einem der Ansprüche 1 bis 3, dadurch gekennzeichnet, daß ein Kontakt des Umschalters (5) mit einer Leitung (29) verbunden ist, die zu dem als Magnetventil ausgebildeten Zündbrennstoffventil (13) sowie über ein Zeitglied (33, 34) zu einer Zündeinrichtung (40) führt.

5. Zünd- und Überwachungseinrichtung nach einem der Ansprüche 1 bis 4, dadurch gekennzeichnet, daß der andere Kontakt des Umschalters (5) mit einer Leitung (28) verbunden ist, die zu dem Zeitglied (33, 34) sowie einem Umschalter führt, der über eine Leitung (45) mit einem Thermostromsimulationsglied (46) verbunden ist.

6. Zünd- und Überwachungseinrichtung nach Anspruch 5, dadurch gekennzeichnet, daß einem Schalter (35) des Zeitgliedes (33) ein Umschalter (44) nachgeschaltet ist, der in der einen Stellung das Thermostromsimulationsglied (46) und in der anderen Stellung die Zündeinrichtung an Speisespannung schaltet.

## Claims

1. Igniting and monitoring apparatus for fule- heated heat source comprising a thermoelectric flame failure device which is adapted to be activated by hand and comprises a thermocouple (20), that is heated by a pilot burner (12) fed via a pilot fuel valve (13, 14), and main fuel valve (2), included in a path leading to a main burner (1), also comprising a supply voltage source (R, Mp), to which an ignition generator (40) and a ther- mocurrant simulator (46) are dependently connected by switches, characterized in that a pilot fuel valve (17) operable by hand (16) is connected in parallel to the pilot fuel valve (13, 14) and is provided with a contact (18) for disconnecting the supply voltage source (R, Mp).

2. Igniting and monitoring apparatus for a fuel- . heated heat source comprising a thermoelektric flame failure device which is adapted to be activated by hand and comprises a thermocouple (20), that is heated by a pilot burner (12) fed via a pilot fuel valve (13, 14), and a main fuel valve (2) included in a path leading to a main burner (1), also comprising a supply voltage source (R, Mp), to which an ignition generator (40) and a ther- mocurrant simulator (46) are dependently connected by switches, characterized in that the pilot fuel valve (13) comprises a handle (16), by means of which the valve can be locked in an opened state, and a contact (18) for disconnecting the supply voltage source (R, Mp) is coupled to the valve.

3. Igniting and monitoring apparatus according to claim 1 or 2, characterized in that a normally open contact (27) of a thermoelectric flame failure device (23, 24) and a change-over switch (5) actuated by a heat-demanding consumer (4) are connected in series with the contact (18) of the pilot fuel valve (13).

4. Igniting and monitoring apparatus according to any of claims 1 to 3, characterized in that one contact of the change-over switch (5) is connected to al line (29) leading to the pilot fuel valve (13), which consiste of a solenoid valve, and is connected by a timer (39, 34) to an igniting device (40).

5. Igniting and monitoring apparatus according to any of claims 1 to 4, characterized in that the other contact of the change-over switch (5) is connected to a line (28), which leads to the timer (33, 34) and to a change-over switch, which is connected by a line (45) to a thermocurrent simulator (46).

6. Igniting and monitoring apparatus according to claim 5, characterized in that a switch (35) of the timer (33) is succeeded by a change-over switch (44), which in one position connects the thermocurrent simulator (46) and in the other position connects the igniting device to the supply voltage.

## Revendications

1. Dispositif d'allumataga et de contrôle pour une source calorifique à combustibles, comportant un organe thermoélectrique de sûreté d'allumage qui peut être commandé manuellement et présente un thermocouple (20) chauffé par un bec d'allumage (12) alimenté par une valve de combustible (13, 14), ainsi qu'une soupape d'alimentation principale (2) disposée dans la conduite pour un brûleur principal (1), et une source de tension d'alimentation (R, Mp) dont dépendent un allumeur (40) et un organe simulateur de tension thermo-électrique (46), caractérisé par le fait que parallèlement à la valve de combustible (13, 14) est monté un robinet de combustible (17) à commande manuelle (16), muni d'un contact (18) assurant la coupure de la source de tension d'alimentation (R, Mp).

2. Dispositif d'allumage et de contrôle pour une source calorifique à combustibles, comportant un organe thermoélectrique de sûreté d'allumage que peut être commandé manuellement et présente un thermocouple (20) chauffé par un bec d'allumage (12) alimenté par une valve de combustible (13, 14), ainsi qu'une soupape d'alimentation principale (2) disposée dans la conduite pur un brûleur principal (1), et une source de tension d'alimentation (R, Mp) dont dépendent un allumeur (40) et un organe simulateur de tension thermo-électrique (46), caractérisé par le fait que la valve de combustible (13) présente une manette (16) permettant le verrouillage de la valve en position ouverte, et que la valve est combinée avec un contact (18) qui coupe la source de tension d'alimentation (R, Mp).

3. Dispositif d'allumage et de contrôle suivant revendication 1 ou 2, caractérisé par le fait qu'en série avec le contact (18) de la valve de combustible (13), il est prévu un contacteur (27) d'un organe thermo-électrique de sûreté d'allumage (23, 24) et un commutateur (5) commandé par un récepteur (4) avertisseur de besoins de chaleur.

4. Dispositif d'allumage et de contrôle suivant l'une des revendications 1 à 3, caractérisé par le fait qu'à l'un des contacts du commutateur (5) est reliée une ligne (29) raccordée à la valve de combustible (13) conçue comme électrovalve, et, par l'intermédiaire d'un organe temporisateur (33,34), à un dispositif d'allumage (40).

5. Dispositif d'allumage et de contrôle suivant l'une des revendications 1 à 4, caractérisé par le fait qu'à l'autre contact du commutateur (5) est reliée une ligne (28) raccordée à l'organe tempe- rosateur (33, 34) et à un commutateur relié par une ligne (45) à un organe simulateur de tension thermo-électrique (46).

6. Dispositif d'allumage et de contrôle suivant revendication 5, caractérisé par le fait qu'en aval d'un contacteur (35) de l'organe temperisateur (33) il est prévu un commutateur (44) qui, dans l'une de ses positions met sous tension l'organe simulateur de tension thermo-électrique (46), et dans l'autre, le dispositif d'allumage.
